# EUROPÄISCHE PATENTANMELDUNG

(11) **EP 0 027 549 A1**
(43) Veröffentlichungstag der Anmeldung: **29.04.1981**
(21) Anmeldenummer: 80105516.1
(22) Anmeldetag: 13.09.1980
(51) Int. Cl.: F02G 1/044

(54) **Doppeltwirkender mehrzylindriger Stirlingmotor**

(30) Priorität: 19.10.1979 DE 2942316
(71) Anmelder: M.A.N. MASCHINENFABRIK AUGSBURG-NÜRNBERG Aktiengesellschaft, D-8900 Augsburg (DE)
(72) Erfinder: Reuchlein, Günter, D-8900 Augsburg (DE); Hoff, Heinz, D-8900 Augsburg (DE)

(57) **Zusammenfassung**

Einem doppeltwirkenden mehrzylindrigen Stirlingmotor st erfindungsgemäß eine Einrichtung zur Vergleichmäßigung der in den Arbeitsräumen der Zylinder herrschenden Mitteldrücke zugeordnet. Diese Einrichtung besteht aus wenigstens einem in der an die Zylinderbohrung (2) angrenzenden Zylinderwand in Höhe der theoretischen Druckgleichheit zwischen brennerseitigem Arbeitsraum (9) und triebwerkseitigem Arbeitsraum (10) angeordneten Überströmkanal (29), ferner einem mit Durchlaßnuten (22) zusammenarbeitenden, Arbeitsgas vornehmlich vom brennerseitigen Arbeitsraum (9) nur in Richtung eines Zwischenraumes (21) durchlassenden, als Rückschlagventil ausgebildeten oberen Dichtungskolbenringes (7) und außerdem einem die Überströmkanäle zeitweise freilegenden, Beginn, Dauer und Ende eines Druckausgleiches steuernden, beidseitig sperrend ausgebildeten unteren Dichtungskolbenringes (8). Durch diese Maßnahme ergibt sich zwangsläufig eine Vergieichmäßigung der Druckverläufe aller an den Ober- und Unterseiten der Kolben wirksamen Arbeitszyklen; außerdem treten an den Lagern des Stirlingmotors überall gleichmäßig günstige Lagerbedingungen auf, was sich vorteilhaft auf eine gleichmäßige Lastverteilung und einen günstigen Drehmomentverlauf auswirkt. Die erzielten vergleichmäßigten Zyklusmitteldrücke bewirken eine gleichmäßig verteilte Leistungsregelung und einen .hohen effektiven Wirkungsgrad, da eine gleichmäßige Verteilung der zugeführten Brennstoffmengenströme auf die einzelnen Brenner und damit eine gleichmäßige Wärmeverteilung auf die mit gleichen Anteilen von der Gesamtarbeitsfüllung gefüllten Arbeitsräume gewährleistet ist.

## Beschreibung

Die Erfindung betrifft einen doppeltwirkenden mehrzylindrigen Stirlingmotor, bei dem in jedem Zylinder in dessen Zylinderbohrung ein an eine Kurbelwelle angeschlossener Kolben angeordnet ist, der einen Arbeitsgas höherer Temperatur beinhaltenden, brennerseitig angeordneten Arbeitsraum von einem Arbeitsgas niedriger Temperatur beinhaltenden, triebwerkseitig angeordneten Arbeitsraum durch zwei an ihm angeordnete, axial beabstandete Dichtungskolbenringe trennt, welche Dichtungskolbenringe einen Zwischenraum begrenzend und an der Zylinderwand anliegend mit axialem Spiel in Nuten des Kolbens sitzen.

Ein derartiger doppeltwirkender mehrzylindriger Stirlingmotor ist aus der DE- AS 24 22 <125 bekannt. Bei diesem bekannten Stirlingmotor dient die Verwendung eines beidseitig sperrenden Dichtungskolbenringes und eines mit Durchlaßnuten zusammenwirkenden und ein nur in einer Richtung für Arbeitsgas durchlässiges Rückschlagventil bildenden zweiten Dichtungskolbenringes zur Ermöglichung einer Leistungsregelung durch Zuführung von Arbeitsgas in den triebwerkseitigen Arbeitsraum eines Zylinders. Die Zuführung von Arbeitsgas aus einem Behälter erfolgt dabei über eine Bohrung in der Kolbenstange und eine sich daran im Kolben anschließende Querbohrung, die in den Zwischenraum zwischen den beiden Dichtungskolbenringen einmündet, und den in Richtung triebwerkseitigem Arbeitsraum offenen Dichtungskolbenring und dessen Durchlaßnuten zum triebwerkseitigen Arbeitsraum. Ein Durchtritt von Arbeitsgas vom triebwerkseitigen Arbeitsraum in den brennerseitigen Arbeitsraum ist in keiner Stellung des Kolbens möglich, da der andere Dichtungskolbenring beidseitig sperrend ausgebildet ist. Dieser bekannte Stirlingmotor kann jedoch trotz verschie₋ dener konstruktiver Übereinstimmungen keinen Hinweis auf den beanspruchten Stirlingmotor geben.

Darüber hinaus ist durch die D_{E}-OS 24 40 352 bereits ein doppeltwirkender mehrzylindriger Stirlingmotor bekannt geworden, dessen Konstruktion verhindern soll, daß in den getrennten Arbeitsgasladungen verschiedene mittlere wirksame Drücke auftreten. Zur Erfüllung dieser Forderung ist bei diesem bekannten Stirlingmotor vorgeschlagen, daß jeder Kolben einen Hohlraum mit einem Volumen größer als der Hubraum des Zylinders enthält, welcher Hohlraum über wenigstens einen Durchlaß mit einem Zwischenraum zwischen zwei Kolbenringen verbunden ist und mit Einrichtungen zur Aufrechterhaltung des minimalen Taktdruckes in seinem Innern zusammenwirkt. Die beiden Kolbenringe wirken dabei mit Durchlaßnuten zusammen und bilden jeweils ein Rückschlagventil, das einen Gasdurchtritt nur in Richtung aus dem Kolbenhohlraum heraus in jenen Arbeitsraum ermöglicht, der ein niedrigeres als im Hohlraum des Kolbens herrschendes Druckniveau aufweist. Für einen Druckausgleich zwischen den beiden Arbeitsräumen eines Zylinders ist eine Leckströmung zwischen den Kolbenringen und der angrenzenden Zylinderwand erforderlich, die bei dieser bekannten Einrichtung bewußt in Kauf genommen wird. Eine Leckströmung dieser Art ist an sich jedoch unerwünscht, da sich im Falle nicht exakt dichtender Kolbenringe zwangsläufig ein Leistungs- und Wirkungsgradverlust ergibt. Darüber hinaus werden bei dieser bekannten Einrichtung für einen Druckausgleich Leckströme verwendet, deren Mengen mehr oder weniger unkontrolliert - abhängig vom Zustand der Kolbenringe - aus einem Arbeitsraum in den Kolbenhohlraum überströmen und von diesem weitergeleitet werden sollen. Bei dichten, keine bzw. nur geringste Leckströme zulassenden Kol- 'benringen sind jedoch tatsächlich vorhandene Druckunterschiede in den beiden Arbeitsräumen eines Zylinders durch eine konstruktive Ausgestaltung gemäß der bekannten Lösung nicht ausgleichbar, da die beiden Dichtungsringe infolge der auf sie einwirkenden Maximumdrücke in Sperrlage verbleiben. Außerdem kann im Falle einer Leistungsnachregelung durch Arbeitsgaszufuhr in die Arbeitsräume eines Zylinders der Kolbenhohlraum der bekannten Lösung die ihm zugewiesene Funktion auch bei leckenden Kolbenringen erst nach relativ langer Zeit wirksam werden, weil die Minimumdrücke der Zylinder mit den Mitteldrücken ansteigen und somit höher sind als der im Kolbenhohlraum vorher vorhandene Druck. Als Folge hieraus ergeben sich ungleiche Zylinderleistungen und eine ungleiche Kräfteverteilung, durch die die Lager aller an der Kurbelwelle angekoppelten Kolben ungleichmäßig belastet werden, was wiederum zur Beschädigung oder Zerstörung derselben schon nach relativ kurzfristiger Dauer führen kann.

Es ist demgegenüber daher Aufgabe der Erfindung, bei einem doppeltwirkenden mehrzylindrigen Stirlingmotor der eingangs genannten Art einfache Vorkehrungen zu treffen, durch die wirksam und schnell eine Vergleichmäßigung der in den Arbeitsräumen der Zylinder herrschenden Mitteldrücke möglich ist.

Diese Aufgabe ist durch einen Stirlingmotor mit Merkmalen entsprechend Anspruch 1 gelöst. Vorteilhafte Ausgestaltungen desselben sind in den Unteransprüchen gekennzeichnet.

Der konstruktive und fertigungsseitige Mehraufwand bei einem Stirlingmotor mit der erfindungsgemäßen Einrichtung zur Mitteldruckvergleichmäßigung erschöpft sich in vorteilhafter Weise gegenüber Stirlingmotoren mit Kolben, die zwei normale Kolbenringe aufweisen, darin, daß an einem Dichtungskolbenring bei ansonstem gleichen Kolbenaufbau zusätzlich nur noch einige Durchlaßnuten und in der Zylinderwand noch wenigstens ein Uberströmkanal eingeformt werden mußten, um zu einer Lösung des gestellten Problems zu gelangen.

Nachstehend ist die Erfindung anhand eines in der Zeichnung dargestellten Ausführungsbeispiels näher beschrieben. In der einzigen Figur ist von einem doppeltwirkenden mehrzylindrigen Stirlingmotor der Einfachheit halber nur ein einziger Zylinder schematisch dargestellt, da alle weiteren Zylinder gleich wie der gezeigte ausgebildet sind.

In der Zeichnung ist mit 1 ein Zylinder eines doppeltwirkenden mehrzylindrigen Stirlingmotors, mit 2 eine Zylinderbohrung, mit 3 eine obere Zylinderwand und mit 4 eine untere, triebwerkseitige Zylinderwand bezeichnet. Mit 5 ist ein Kolben bezeichnet, der im Zylinder 1 in der Zylinderbohrung 2 geführt, axial in beiden Richtungen verschiebbar und mit seiner Kolbenstange 6 in nicht dargestellter, an sich bekannter Weise mit einem Kreuzkopf verbunden ist, der wiederum unter Zwischenschaltung einer Treibstange an einer Kurbelwelle des Stirlingmotors angekoppelt ist. Der Kolben 5 trennt durch zwei an ihm angeordnete, axial beabstandete Dichtungskolbenringe 7 und 8 einen brennerseitig angeordneten, Arbeitsgas höherer Temperatur beinhaltenden Arbeitsraum 9 von einem triebwerkseitig angeordneten, Arbeitsgas niedrigerer Temperatur beinhaltenden Arbeitsraum 10. Dem Zylinder 1 ist im Bereich seiner oberen Zylinderwand 3 ein Brenner 11 zugeordnet, der zur Erhitzung des im Arbeitsraum 9 befindlichen Arbeitsgases dient und diesem von außen Wärme zuführt. Der Arbeitsraum 9 ist über einen Kanal 12 unter Zwischenschaltung eines Regenerators 13 und eines Kühlers 14 mit dem triebwerkseitigen Arbeitsraum 10 eines nachfolgenden, nicht dargestellten Zylinder verbunden. In gleicher Weise ist der in der Figur dargestellte triebwerkseitige Arbeitsraum 10 über einen Kanal 15 unter Zwischenschaltung eines Regenerators 16 und eines Kühlers 17 mit dem brennerseitigen Arbeitsraum 9 eines diesem dargestellten Zylinder vorgeschalteten Zylinders verbunden. Mit 18 ist eine Druckleitung bezeichnet, die einenendes in den triebwerkseitigen Arbeitsraum 10 des Zylinders mündet und andernendes an eine Arbeitsgasmengenregelungseinrichtung angeschlossen ist, durch die dem Arbeitsraum 10 zur Leistungsregelung des Stirlingmotors Arbeitsgas zuführbar oder entnehmbar ist.

Die beiden Dichtungskolbenringe 7 und 8 sitzen jeweils mit axialem Spiel in entsprechend ausgebildeten Nuten 19 bzw. 20 des Kolbens 5, liegen außen an der Zylinderbohrung 2 an und begrenzen einen Zwischenraum 21. Der obere Dichtungskolbenring 7 arbeitet mit Durchlaßnuten 22 zusammen und bildet mit diesen ein nur in einer Richtung für Arbeitsgas durchlässiges Rückschlagventil. Die Durchlaßnuten 22 sind bei dem gezeigten Ausführungsbeispiel sternförmig und radial gerichtet an der dem Zwischenraum 21 zugewandten Seite des oberen Dichtungskolbenringes 7 angeordnet; sie könnten alternativ hierzu jedoch auch sternförmig und radial gerichtet an dem dem Zwischenraum zugewandten Boden der den ersten Dichtungskolbenring 7 aufnehmenden Nut 19 im Kolben 5 eingeformt sein. Die den Durchlaßnuten 22 gegenüberliegende Fläche 23 am oberen Dichtungskolbenring 7 dient als Sperrfläche und wirkt mit der brennerseitigen Wand 24 der Nut 19 zur Erzielung einer Sperrwirkung zusammen. Der untere Dichtungskolbenring 8 dagegen ist beidseitig sperrend ausgebildet; er wirkt mit seiner triebwerkseitigen Fläche 25 mit einer Wand 26 der Nut 20 und mit seiner brennerseitigen Fläche 27 mit einer Wand 28 der Nut 20 zur Bildung einer Absperrung in beiden Richtungen zusammen.

Die beiden Dichtungskolbenringe 7 und 8 sind erfindungsgemäß in dieser vorbeschriebenen speziellen Ausbildung und Anordnung Teil einer Einrichtung zur Vergleichmäßigung der in den Arbeitsräumen 9 und 10 eines Zylinders 1 herrschenden Arbeitsgasmitteldrücke, die desweiteren wenigstens einen überströmkanal, im dargestellten Ausführungsbeispiel mehrere Überströmkanäle 29, umfaßt. Diese Überströmkanäle sind als Längsnuten 30 ausgebildet und in der an die Zylinderbohrung 2 angrenzenden Zylinderwand 31 in Höhe der theoretischen Druckgleichheit zwischen Arbeitsraum 9 und Arbeitsraum 10 eingeformt. Die Länge der Längsnuten 30 ist dabei etwas kleiner als der maximal mögliche Abstand der Flächen 23 und 25 an den beiden Dichtungskolbenringen 7 und 8; außerdem ist die Länge der Längsnuten 30 nur um ein geringes Maß größer als die Breite des zweiten Dichtungskolbenringes 8, wobei dieses Übermaß beispielsweise dem aus etwa 10⁰ Kurbelwellendrehwinkel resultierenden Kolbenweg entspricht.

Aus dieser erfindungsgemäßen Ausgestaltung und Anordnung der beiden Dichtungskolbenringe 7 und 8 sowie der Uberströmkanäle 29 ergibt sich folgende Funktion.

In einer Lage des Kolbens 5, in der sich beide Dichtungskolbenringe - wie in der Zeichnung gezeigt - oberhalb der Überströmkanäle 29 befinden, herrscht im mit Arbeitsgas aus dem Arbeitsraum 9 versorgten Zwischenraum 21 der gleiche Druck wie im brennerseitigen Arbeitsraum 9. Dieser Druck stellt ein Maximum dar. Der Druck im Zwischenraum 21 resultiert aus Arbeitsgas, das in diesen über den sich in dieser Kolbenlage in öffnungsstellung befindlichen oberen Dichtungskolbenring 7, dessen brennerseitige Fläche 23 von der Wand 24 der Nut 19 abgerückt ist, und die Durchlaßnuten 22 eingeströmt ist. Der im Zwischenraum 21 herrschende Druck greift mit einer zum triebwerkseitigen Arbeitsraum 10 hin gerichteten Kraftkomponente am unteren Dichtungskolbenring 8 an und preßt diesen mit seiner triebwerkseitigen Fläche 25 an die Wand 26 der Nut 20, so daß ein Durchtritt von Arbeitsgas aus dem Zwischenraum 21 zum triebwerkseitigen Arbeitsraum 10 in dieser Kolbenlage wirksam verhindert ist.

Erreicht nun der Kolben 5 bei seinem Abwärtsgang - ausgehend von der in der Zeichnung dargestellten Lage - eine Position, in der die Überströmkanäle 29 von der brennerseitigen Fläche 27 des unteren Dichtungskolbenringes 8 freigelegt sind, findet - sofern unterschiedliche Drücke im brennerseitigen Arbeitsraum 9 und dem triebwerkseitigen Arbeitsraum 10 vorherrschen - ein Druckausgleich statt, bei dem Arbeitsgas aus dem Arbeitsraum 9 über den Zwischenraum 21 und die Uberströmkanäle 29 in den triebwerkseitigen Arbeitsraum 10 überströmt. Durch diesen Druckausgleich ergibt sich eine Vergleichmäßigung der in den beiden Arbeitsräumen 9 und 10 eines Zylinders helrrschenden Mitteldrücke, deshalb, weil die Überströmkanäle 29 in Höhe der theoretischen Druckgleichheit zwischen erstem Arbeitsraum 9 und zweitem Arbeitsraum 10 eines Zylinders angeordnet sind. Der Druckausgleich kann jedoch wegen der einseitigen Dichtwirkung des oberen Kolbenringes 7 nur vom oberen Arbeitsraum 9 zum unteren Arbeitsraum 10 stattfinden.

Bei weiterem Abwärtsgang des Kolbens 5 innerhalb des Zylinders und nach vollständigem Überlaufen der Überströmkanäle 29 durch den unteren Dichtungskolbenring 8 greifen die im triebwerkseitigen Arbeitsraum 10 während der Kompressionsphase entstehenden höheren Drücke mit einer zum Arbeitsraum 9 hin gerichteten Kraftkomponente an der triebwerkseitigen Fläche 25 des unteren Dichtungskolbenringes 8 an, wodurch dieser mit seiner brennerseitigen Fläche 27 an die zugehörige Wand 28 der Nut 20 angepreßt und ein Übertre₋ ten des im triebwerkseitigen Arbeitsraum 10 komprimierten Arbeitsgases in den Zwischenraum 21 wirksam verhindert ist. Der untere Dichtungskolbenring 8 behält diese Sperrlage auch während der auf die Kömpressionsphase folgenden Expansionsphase, mithin beim erneuten Aufwärtsgang des Kolbens 5 bis zu dem Zeitpunkt bei, in dem er die Überströmkanäle 29 wiederum freilegt. Sobald diese Lage erreicht ist, kann Arbeitsgas aus dem Arbeitsraum 10 durch die überströmkanäle 29 in den Zwischenraum 21 gelangen; da zu diesem Zeitpunkt jedoch der Druck des im Arbeitsraum 10 befindlichen Arbeitsgases höher als jener des im Arbeitsraum 9 befindlichen Gases ist, wird der obere Kolbenring 7 mit seiner brennerseiti^{g}en Fläche 23 an die Wand 24 der Nut 19 angepreßt, so daß ein Übertritt von Arbeitsgas aus dem Arbeitsraum 10 in Richtung des Arbeitsraumes 9 wirksam verhindert ist. Nachdem im weiteren Verlauf der am betrachteten Kolben 5 wirkenden Zyklen der Druckunterschied zwischen den Arbeitsräumen wechselt, mithin beim weiteren Aufwärtsgang des Kolbens 5 der Arbeitsraum 9 einen höheren Druck als der Arbeitsraum 10 aufweist, greift nunmehr an der brennerseitigen Fläche 27 des unteren Dichtungskolbenringes 8 der sich im Zwischenraum 21 fortpflanzende höhere Arbeitsgasdruck mit einer Kraftkomponente in Richtung Triebwerk an, so daß er mit seiner triebwerkseitigen Fläche 25 wieder an die Wand 26 der Nut 20 angepreßt ist und daher ein Übertreten von Arbeitsgas aus den Zwischenraum 21 in den triebwerkseitigen Arbeitsraum 10 wirksam verhindert ist.

Aus dem Vorstehenden ist ersichtlich, daß der untere Dichtungskolbenring 8 neben seiner eigentlichen Funktion, nämlich der Dichtungsfunktion, auch eine Steuerfunktion erfüllt, da er bei vorgegebener Lage und Länge der Überströmkanäle 29 exakt Beginn, Dauer und Ende eines Druckausgleiches zwischen Arbeitsraum 9 und Arbeitsraum 10 eines Zylinders steuert. Da die erfindungsgemäße Einrichtung zur Mitteldruckvergleichmäßigung bei allen Zylindern des Stirlingmotors angewandt ist, ergibt sich zwangsläufig eine Vergleichmäßigung der Druckverläufe aller an den Ober- und Unterseiten der Kolben wirksamen Arbeitszyklen. Dies hat wiederum zur Folge, daß an allen Lagern des Stirlingmotors die gleichen günstigen Lagerbedingungen auftreten, was sich vorteilhaft auf eine gleichmäßige Lastverteilung und einen günstigen Drehmomentenverlauf auswirkt. Darüber hinaus ist bei einem Stirlingmotor mit der erfindungsgemäßen Einrichtung zur Mitteldruckvergleichmäßigung aufgrund der hieraus resultierenden vergleichmäßigten Zyklusmitteldrücke eine gleichmäßig wirkende Leistungsregelung und ein hoher effektiver Wirkungsgrad realisiert, da eine gleichmäßige Verteilung der zugeführten Brennstoffmengenströme auf die einzelnen Brenner und damit eine gleichmäßige Wärmeverteilung auf die mit gleichen Anteilen von der Gesamtarbeitsgasfüllung gefüllten Arbeitsräume möglich ist.

## Patentansprüche

1. Doppeltwirkender mehrzylindriger Stirlingmotor, bei dem in jedem Zylinder in dessen Zylinderbohrung ein an eine Kurbelwelle angeschlossener Kolben angeordnet ist, der einen Arbeitsgas höherer Temperatur beinhaltenden, brennerseitig angeordneten Arbeitsraum von einem Arbeitsgas niedriger Temperatur beinhaltenden, triebwerkseitig angeordneten Arbeitsraum durch zwei an ihm angeordnete, axial beabstandete Dichtungskolbenringe trennt, welche Dichtungskolbenringe einen Zwischenraum begrenzend und an der Zylinderwand anliegend mit axialem Spiel in Nuten des Kolbens sitzen, gekennzeichnet durch eine Einrichtung zur Vergleichmäßigung der in den Arbeitsräumen (9, 10) zu beiden Seiten des Kolbens im Zylinder herrschenden Mitteldrücke mit folgenden Teilmerkmalen:
a) Wenigstens einem in der an die Zylinderbohrung (2) angrenzenden Zylinderwand (31) in Höhe der theoretischen Druckgleichheit zwischen brennerseitigem Arbeitsraum (9) und triebwerkseitigem Arbeitsraum (10) angeordneten Überströmkanal (29) ,
b) einem mit Durchlaßnuten (22) zusammenarbeitenden, Arbeitsgas vornehmlich vom brennerseitigen Arbeitsraum (9) nur in Richtung Zwischenraum (21) durchlassenden, als Rückschlagventil ausgebildeten oberen Dichtungskolbenring (7), und
c) einem die Überströmkanäle (29) zeitweise freilegenden, Beginn, Dauer und Ende eines Druckausgleiches steuernden, beidseitig sperrend ausgebildeten unteren Dichtungskolbenring (8).

2. Stirlingmotor nach Anspruch 1, dadurch gekennzeichnet, daß die Uberströmkanäle (29) durch in der Zylinderwand (31) jedes Zylinders (1) eingeformte Längsnuten (30) gebildet sind.

3. Stirlingmotor nach Anspruch 2, dadurch gekennzeichnet, daß die Länge der überströmkanäle (29) kleiner als der maximale Abstand zwischen der brennerseitigen Fläche (23) des oberen Dichtungskolbenringes (7) und der triebwerkseitigen Fläche (25) des unteren Dichtungskolbenringes (8) ist.

4. Stirlingmotor nach einem der vorhergehenden Ansprüche, dadurch gekennzeichnet, daß die Länge der Überströmkanäle (29) nur um ein gewisses Maß größer als die Breite des unteren Dichtungskolbenringes (8) ist und dieses Maß dem aus etwa 10⁰ Kurbelwellendrehwinkel resultierenden Kolbenweg entspricht.

5. Stirlingmotor nach Anspruch 1, dadurch gekennzeichnet, daß die Durchlaßnuten (22), mit denen der obere Dichtungskolbenring (7) zur Bildung eines Rückschlagventiles zusammenwirkt, sternförmig und radial gerichtet an der dem Zwischenraum (21) zugewandten Seite des oberen Dichtungskolbenringes (7) angeordnet sind.

6. Stirlingmotor nach Anspruch 1, dadurch gekennzeichnet, daß die Durchlaßnuten, mit denen der obere Dichtungskolbenring (7) zur Bildung eines Rückschlagventiles zusammenwirkt, sternförmig und radial gerichtet am dem Zwischenraum (21) zugewandten Boden der den oberen Dichtungskolbenring (7) aufnehmenden Nut (19) im Kolben (5) eingeformt sind.
